# EUROPÄISCHE PATENTSCHRIFT

(11) **EP 1 238 930 B1**
(45) Veröffentlichungstag und Bekanntmachung des Hinweises auf die Patenterteilung: **10.05.2006**
(21) Anmeldenummer: 01130249.4
(22) Anmeldetag: 19.12.2001
(51) Int. Cl.: B65H 3/08

(54) **Bogentrennvorrichtung**
Sheet separating device
Dispositif de séparation de feuilles

(30) Priorität: 31.01.2001 US 265377 P; 15.06.2001 US 882727
(43) Veröffentlichungstag der Anmeldung: 11.09.2002
(73) Patentinhaber: Goss International Americas, Inc., Dover, NH 03820 (US)
(72) Erfinder: Glenn, Alan Guaraldi, Kingston, NH 03848 (US); Kaya, Mehmet Oktay, Lee, New Hampshire 03824 (US); Luxem, Heiner Philipp, Durham, New Hampshire 03824 (US)
(74) Vertreter: Domenego, Bertrand

(56) Entgegenhaltungen:
- DE-A- 10 008 490
- DE-B- 1 022 238
- DE-C- 653 260
- DE-C- 925 410

## Beschreibung

Die vorliegende Erfindung betrifft eine Vorrichtung und ein Verfahren zum Trennen von flachen Produkten von einem Stapel aus flachen Produkten gemäß den Oberbegriffen der Ansprüche 1 und 14.

Eine solche Vorrichtung und ein solches Verfahren sind z. B. aus der DE-A-100 08490 bekannt.

Bei der Herstellung von Büchern, einschließlich Broschüren, Zeitschriften, Magazinen und ähnlichem ist die Verwendung von Zusammentragsystemen bekannt. Diese Systeme weisen üblicherweise eine Transportvorrichtung auf, auf der einzelne flache Produkte wie Signaturen oder Bogen in einem Buchblock gesammelt werden, der dann bearbeitet und gebunden wird. Üblicherweise ist eine Reihe von Zuführvorrichtungen entlang der Transportvorrichtung angeordnet, wobei jedes der Magazine eine Zuführvorrichtung zum Zuführen eines einzelnen flachen Produkts von einem Stapel aus Signaturen auf die Transportvorrichtung umfasst, um nach und nach den Buchblock zu schaffen oder einen zusätzlichen Bogen in eine Tasche einer Taschenzuführvorrichtung oder in eine Zeitung, die in der Tasche angeordnet ist, einzulegen. Solche Zuführvorrichtungen verwenden üblicherweise eine Bogentrennvorrichtung zum Trennen eines Bogens oder anderen einzelnen flachen Produkts von einem Stapel aus flachen Produkten, der in jedem Magazin angeordnet ist. Die einzelnen flachen Produkte werden an dessen unterem Ende aus dem Stapel entfernt.

Eine derartige Bogentrennvorrichtung ist z.B. aus der US 3,988,016 bekannt. Diese Schrift beschreibt eine Hochgeschwindigkeitspapiereinlegevorrichtung zum Einlegen von Beilagen in Zeitungen. Die Beilagen sind so angeordnet, dass sie einen Stapel bilden und ein Vakuumgreifelement ergreift die unterste einzulegende Beilage von dem Stapel und trägt sie zu einem Walzenpaar, das die Einlage an eine geöffnete Zeitung weitergibt. Dabei erfordern Bogen unterschiedlicher Art und Dicke jeweils eine unterschiedliche Behandlung z.B. im Hinblick auf Hub oder anzulegende Saugkraft. So erfordert ein dünner einzelner Bogen einen anderen Saughub als eine Beilage von 120 Seiten. Die verschiedenen Saugelementbewegungserfordernisse ergeben sich aus der Art, in der die Bogen oder Teilprodukte angeordnet und für die korrekte Trennung gesteuert werden müssen. Im Allgemeinen wird der Boden des Stapels mit schweren Abschnitten hochgehoben, um auszuschließen, dass versehentlich mehr Bogen als gewünscht abgezogen werden. Das wird dadurch erreicht, dass der Hebehaken und die Rückhalteelemente erneut positioniert werden. Wenn diese Einstellungen vorgenommen werden, muss die Vakuumnapfbewegung verändert werden. Um eine aufwärts gerichtete Saugelementbewegung zu erreichen, so dass er den Stapel richtig angreift muss die Saugleiste einen größeren Winkelbereich überstreichen.

In der US 6,168,148 ist eine einstellbare Saugvorrichtung beschrieben, die einen oberen und unteren Teil umfasst, der an einen zentralen Hebel gekoppelt ist. Der zentrale Hebel ist um eine Achse drehbar, die sich durch den zentralen Hebel erstreckt. Die Einstellung kann durch Bewegen der Achse entlang des zentralen Hebels erfolgen.

Es ist die Aufgabe der vorliegenden Erfindung eine Bogentrennvorrichtung mit einer verbesserten Einrichtung zum Positionieren der Saugerposition der Bogentrennvorrichtung zu schaffen.

Diese Aufgabe wird durch eine Vorrichtung zum Trennen mit den Merkmalen nach Anspruch 1 sowie ein Verfahren zum Trennen nach Anspruch 14 gelöst.

Die vorliegende Erfindung schafft eine Vorrichtung zum Trennen von flachen Produkten von einem Stapel aus flachen Produkten, wobei die Vorrichtung einen Saugmechanismus mit den folgenden Elementen umfasst:
eine Saugröhre mit einem ersten und einem zweiten Ende;
mindestens einen Saugnapf, der an die Saugröhre an dem ersten Ende der Saugröhre gekoppelt ist;
eine Vakuumvorrichtung zum Schaffen eines Vakuums, wobei die Vakuumvorrichtung an dem zweiten Ende der Saugröhre an die Saugröhre gekoppelt ist, wobei das zweite Ende der Saugröhre bewegbar in der Vakuumvorrichturig aufgenommen ist,
und dass der Saugmechanismns des Weiteren einem separaten Schieber zum Positionieren der Saugröhre umfasst und gleitend und bezüglich der Vakuum vorrichtung und damit auch dem stapel verstellbar angeordnet ist.

Der Saugmechanismus kann im Verhältnis zu dem Stapel aus flachen Produkten geschwenkt werden, damit der Saugnapf so bewegt werden kann, dass er ein unterstes flaches Produkt von dem Stapel aus flachen Produkten angreift.

Die Vakuumvorrichtung kann eine Bohrung aufweisen, wobei das zweite Ende der Saugröhre gleitend in der Bohrung aufgenommen ist.

Der Saugmechanismus weist einen Schieber zum Positionieren der Saugröhre auf, wobei der Schieber an das erste Ende der Saugröhre gekoppelt ist und gleitend im Verhältnis zu der Vakuumvorrichtung angeordnet ist.

Der Schieber ist gleitend auf der Vakuumvorrichtung angeordnet. Eine Befestigungsvorrichtung kann zum Halten des Schiebers in einer vorbestimmten Position vorgesehen sein. Die Befestigungsvorrichtung kann eine Schraube umfassen.

Die Vakuumvorrichtung kann eine Vakuumeintrittsöffnung zum Erzeugen eines Vakuums in der Vakuumvorrichtung umfassen.

Eine Saugleiste kann vorgesehen sein, wobei die Vakuumvorrichtung auf der Saugleiste angeordnet.

Der Saugmechanismus kann auch umfassen:
eine zweite Saugröhre mit einem jeweiligen ersten und einem zweiten Ende;
einen zweiten Saugnapf, der an die zweite Saugröhre an dem ersten Ende der zweiten Saugröhre gekoppelt ist; und
eine zweite Vakuumvorrichtung zum Erzeugen eines Vakuums, wobei die zweite Vakuumvorrichtung an dem zweiten Ende der zweiten Saugröhre an die zweite Saugröhre gekoppelt ist, wobei das zweite Ende der Saugröhre bewegbar in der zweiten Vakuumvorrichtung angeordnet ist, damit der zweite Saugnapf veränderbar im Verhältnis zu dem Stapel aus flachen Produkten unabhängig von dem Saugnapf positioniert werden kann.

Der Saugmechanismus kann einen Schieber zum Positionieren der Saugröhre und der zweiten Saugröhre umfassen, wobei der Schieber an das erste Ende der Saugröhre und das erste Ende der zweiten Saugröhre gekoppelt ist und verschiebbar im Verhältnis zu der Vakuumvorrichtung angeordnet ist.

Der Schieber kann verschiebbar auf der Vakuumvorrichtung angeordnet sein.

Die vorliegende Erfindung schafft auch ein Verfahren gemäß dem Wortlaut des Anspruches 14.

Die erfindungsgemäße Vorrichtung und das erfindungsgemäße Verfahren ermöglichen das individuelle Einstellen der Saugnäpfe oder deren Einstellen in Gruppen, um den Hub des jeweiligen Saugers entsprechend dem jeweiligen flachen Produkt einzustellen, das von dem Stapel in einem Zuführmagazin getrennt wird.

Die Erfindung wird nachfolgend mit Bezug auf die Zeichnungen anhand bevorzugter Ausführungsformen beschrieben.

In den Zeichnungen zeigen:
- Fig. 1: eine schematische Seitenansicht einer erfindungsgemäßen Vorrichtung in einer ersten Einstellposition,
- Fig. 2: eine schematische Seitenansicht einer erfindungsgemäßen Vorrichtung in einer zweiten Einstellposition,
- Fig. 3: eine erfindungsgemäße Vorrichtung mit einem Sauger in einer gedrehten Position,
- Fig. 4: eine perspektivische Ansicht einer erfindungsgemäßen Vorrichtung mit einer Vielzahl von Saugern,
- Fig. 5: eine perspektivische Ansicht einer erfindungsgemäßen Vorrichtung mit einer Vielzahl von Saugern, die an eine Saugröhre gekoppelt sind, und
- Fig. 6: eine perspektivische Ansicht einer erfindungsgemäßen Vorrichtung mit einer Vielzahl von Saugröhren, die sich durch einen Schieber erstrecken.

Fig. 1 zeigt eine schematische Seitenansicht einer erfindungsgemäßen Bogentrennvorrichtung. Ein Stapel aus flachen Produkten 10, insbesondere Bogen oder Signaturen aus Papier oder Kunststoff, ist in einem Magazin 13 angeordnet und liegt flach auf einem Signaturentisch 14 gegen ein Frontführungselement 15. Ein oder mehrere Hebehaken und/oder Rückhalteeinrichtungen (nicht dargestellt) können vorgesehen sein, um beim Stützen des Stapels 10 und beim Trennen von Produkten von dem Stapel 10 zu helfen. Um den untersten Bogen 18 des Stapels 10 herausziehen zu können, ist ein Spalt oder eine Ausnehmung 17 am unteren Ende des Stapels 10 vorgesehen. Zu diesem Zweck ist der Sauger 24 drehbar um einem Schwenkpunkt 32 des Saugers angeordnet (Fig. 3) und kann in die von Pfeil B angezeigte Richtung gedreht werden, um sich aufwärts zu bewegen und den untersten Bogen 18 anzugreifen und dann abwärts, um den untersten Bogen 18 von dem Stapel 10 zu entfernen.

Der Sauger 24 umfasst einen Saugnapf, der an einem ersten Ende der Saugröhre 16 an eine Saugröhre 16 gekoppelt ist. Die Saugröhre 16 erstreckt sich durch den Schieber 20. Der Schieber 20 kann in waagerechter Richtung bewegt werden, indem die Feststellschraube 22 gelöst wird. Indem der Schieber 20 bewegt wird, ist es möglich, die Position des Saugnapfes 12, wie in Fig. 1 durch die Distanz a₁ angegeben, auf eine andere Distanz, in Fig. 2 als Distanz a₂ angegeben, einzustellen. Die Saugröhre 16 ist an ihrem zweiten Ende an eine Vakuumvorrichtung 26 gekoppelt und in der Bohrung 27 der Vakuumvorrichtung 26 bewegbar angeordnet, um die Positionierung des Saugnapfes 12 zu ermöglichen, wenn der Schieber 20 bewegt wird, um den Schwenkradius r des Saugnapfes im Verhältnis zum Schwenkpunkt 32 zu verändern. Die Position des Saugnapfes 12 kann dadurch so eingestellt werden, dass sie einen Saughub oder Schwenkwinkel schafft, der an die jeweilige Art von flachen Produkten im Stapel 10 und den entsprechenden Hebehaken- und Restriktorpositionen angepasst ist.

Die Dichtvorrichtung 28 ist innerhalb der Vakuumvorrichtung 26 so an die Saugröhre 16 gekoppelt, dass die Saugröhre bewegt werden kann, während der Saugröhre immer noch ein Vakuum zugeordnet sein kann. Die Vakuumeintrittsöffnung 30 ist in der Vakuumvorrichtung vorgesehen, damit ein Vakuum geschaffen werden kann.

Der Saugnapf 12 kann ein biegsames napfförmiges Element sein oder ein anderes Element, das geeignet ist, den untersten Bogen 18 anhand eines Vakuumsaugelements zu ergreifen. Die Saugröhre 16 ist vorzugsweise eine steife Röhre mit einem kreisförmigen Querschnitt oder einer anderen geeigneten Rohrleitung zum Verbinden mit dem Saugnapfes 12 an einem Ende und mit der Vakuumvorrichtung 26 am anderen Ende, während sie im Verhältnis zu der Vakuumvorrichtung 26 bewegbar ist, um die Position des Saugnapfes 12 zu verändern. Der Schieber 20 kann ein dünnes, flaches, langgestrecktes Element mit einer Öffnung sein, so dass die Saugröhre 16 mit dem Saugnapf 12 verbunden werden kann. Alternativ dazu kann der Schieber 20 in anderen erfindungsgemäßen Ausführungsformen die Saugröhre 16 und/oder den Saugnapf 12 in geeigneter Weise ergreifen oder halten. Der Schieber 20 kann einen Schlitz definieren, der die Feststellschraube 22 aufnimmt, damit sich der Schieber 20 im Verhältnis zu der Feststellschraube bewegen kann und dadurch die Saugröhre 16 mit dem Saugnapf 12 erneut zu positionieren. Die Feststellschraube 22 kann direkt in die Vakuumvorrichtung 26 geschraubt werden oder in sie hineinreichen. Weitere Konfigurationen, die das gleitende Wiedereinstellen der Saugröhre 16 und des Saugnapfes 12 und das nachfolgende Feststellen im Verhältnis zu der Vakuumvorrichtung 26 ermöglichen, sind ebenfalls denkbar.

Die Vakuumvorrichtung 26 ist vorzugsweise ein steifer Körper mit einer darin gebildeten Bohrung 27. Die Bohrung 27 kann einen kreisförmigen Querschnitt oder eine andere zum gleitenden Aufnehmen der Saugröhre 16 geeignete Form aufweisen, um eine Saugwirkung über die Saugröhre zum Saugnapf zu ermöglichen. Die Dichtvorrichtung 28 dient als Isolation der Innenseite der Vakuumvorrichtung 26 gegen Druck aus der Atmosphäre, während die Saugröhre immer noch im Verhältnis zu der Vakuumvorrichtung 26 gleiten kann. Die Dichtung 28 kann ein Gummiring oder ein anderes geeignetes Dichtelement sein. Die Vakuumeintrittsöffnung 30 kann mit einer Vakuumpumpe oder einer anderen geeigneten Vorrichtung zum Bilden eines Vakuums in der Vakuumvorrichtung 26 verbunden sein. Das Vakuum kann kontinuierlich in der Vakuumvorrichtung 26 gebildet werden oder in Zeitintervallen, die auf das Entfernen der Bogen 18 aus dem Stapel 10 synchronisiert sind.

Die Vakuumvorrichtung 26 kann an der Saugleiste 35 befestigt sein oder in einer Vielzahl von anderen geeigneten Konfigurationen, so dass die Vakuumvorrichtung geschwenkt wird, um den Saugnapf 12 zu dem untersten Bogen 18 des Stapels 10 zu bringen.

Wie in Fig. 4 gezeigt können einige erfindungsgemäße Ausführungsformen eine Vielzahl von Saugnäpfen 24 umfassen, von denen jeder eine zugehörige Vakuumvorrichtung 26, eine Saugröhre 16, einen Saugnapf 12 und einen Schieber 20 umfasst. Die Vielzahl von Vakuumvorrichtungen 26 kann in diesen Fällen auf der Saugleiste 35 befestigt sein, so dass alle Saugelemente an dem Schwenkpunkt 32 geschwenkt werden und in Einklang bewegt werden, um den untersten Bogen 18 zu ergreifen. Jeder der Schieber 20 kann unabhängig eingestellt werden, um die jeweilige Position jedes Saugnapfes 12 einzustellen.

Fig. 5 zeigt, dass in einigen erfindungsgemäßen Ausführungsformen mehr als ein Saugnapf 12 an die Saugröhre 16 gekoppelt sind. Die Position aller Saugnäpfe 12, die an die Saugröhre 16 gekoppelt sind, wird auf einmal eingestellt, indem der Schieber 20 wie oben beschrieben bewegt wird.

Fig. 6 zeigt, dass sich in einigen erfindungsgemäßen Ausführungsformen mehr als eine Saugröhre 16, die jede an einen jeweiligen Saugnapf gekoppelt sind, durch den Schieber 20 erstrecken kann. Der Schieber 20 kann dementsprechend z.B. eine querverlaufende Verlängerung 21aufweisen, durch die sich die Saugröhren 16 erstrecken. In diesen Ausführungsformen wird die Position alle Saugnäpfe 12, die an die Saugröhren 16 gekoppelt sind, auf einmal eingestellt, indem der Schieber 20 bewegt wird. Jede der Saugröhren 16 kann z.B. an eine dazugehörige Saugvorrichtung 26 der zuvor beschriebenen Art gekoppelt sein. Zusätzlich kann in anderen Ausführungsformen der Erfindung mehr als ein Saugnapf 12 an jede Saugröhre 16 gekoppelt sein, die sich durch einen einzigen Schieber 20 erstreckt.

Es ist selbstverständlich, dass die vorliegende Erfindung nur anhand eines Beispiels beschrieben worden ist und Änderungen der Details im Rahmen der Erfindung gemäß den Ansprüchen möglich sind.

### Liste der Bezugszeichen

- 10: Stapel aus flachen Produkten
- 12: Saugnapf
- 13: Magazin
- 14: Signaturentisch
- 15: Frontführungselement
- 16: Saugröhre
- 17: Spalt / Ausnehmung
- 18: unterster Bogen
- 20: Schieber
- 21: querverlaufende Verlängerung
- 22: Feststellschraube
- 24: Sauger
- 26: Vakuumvorrichtung
- 27: Bohrung
- 28: Abdichtungsvorrichtung
- 30: Vakuumeintrittsöffnung
- 32: Schwenkpunkt des Saugers
- 35: Saugleiste

- a₁, a₂: Entfernung

- B: Pfeil

## Patentansprüche

1. Vorrichtung zum Trennen flacher Produkte von einem Stapel (10) aus flachen Produkten, wobei die Vorrichtung einen Saugmechanismus mit folgenden Elementen umfasst:
einer Saugröhre (16) mit einem ersten und einem zweiten Ende;
mindestens einem Saugnapf (12), der an dem ersten Ende der Saugröhre (16) an die Saugröhre (16) gekoppelt ist; und
einer Vakuumvorrichtung (26) zum Schaffen eines Vakuums, wobei die Vakuumvorrichtung (26) an dem zweiten Ende der Saugröhre (16) an die Saugröhre (16) gekoppelt ist;
wobei der mindestens eine Saugnapf (12) relativ zu dem Stapel (10) aus flachen Produkten veränderbar positionierbar ist,
**dadurch gekennzeichnet,**
**dass** das zweite Ende der Saugröhre (16) bewegbar in der Vakuumvorrichtung (26) aufgenommen ist, und
**dass** der Saugmechanismus des Weiteren einen Schieber (20) zum Positionieren der Saugröhre (16) umfasst, wobei der Schieber (20) an das erste Ende der Saugröhre (16) gekoppelt ist und gleitend und verstellbar bezüglich der Vakuumvorrichtung (26) und damit auch dem Stapel (10) angeordnet ist.

2. Vorrichtung nach Anspruch 1,
**dadurch gekennzeichnet,**
**dass** der Saugmechanismus im Verhältnis zu dem Stapel (10) aus flachen Produkten schwenkbar ist, damit der mindestens ein Saugnapf (12) bewegt werden kann, um das unterste flache Produkt von dem Stapel (10) aus flachen Produkten anzugreifen.

3. Vorrichtung nach Anspruch 1,
**dadurch gekennzeichnet,**
**dass** die Vakuumvorrichtung (26) eine Bohrung (27) aufweist, wobei das zweite Ende der Saugröhre (16) gleitend in der Bohrung (27) angeordnet ist.

4. Vorrichtung nach einem der Ansprüche 1 bis 3,
**dadurch gekennzeichnet,**
**dass** der Schieber (20) gleitend auf der Vakuumvorrichtung (26) angeordnet ist.

5. Vorrichtung nach einem der Ansprüche 1 bis 4,
**dadurch gekennzeichnet,**
**dass** der Saugmechanismus des Weiteren eine Befestigungsvorrichtung zum Halten des Schiebers (20) in einer vorbestimmten Position umfasst.

6. Vorrichtung nach einem der Ansprüche 1 bis 5,
**dadurch gekennzeichnet,**
**dass** die Befestigungsvorrichtung eine Feststellschraube (22) enthält.

7. Vorrichtung nach einem der Ansprüche 1 bis 6,
**dadurch gekennzeichnet,**
**dass** die Saugröhre (16) sich durch den Schieber erstreckt.

8. Vorrichtung nach einem der vorhergehenden Ansprüche,
**dadurch gekennzeichnet,**
**dass** sie eine Dichtvorrichtung (28) aufweist, die innerhalb der Vakuumvorrichtung (26) so an die Saugröhre (16) gekoppelt ist, dass die Saugröhre bewegt werden kann.

9. Vorrichtung nach einem der Ansprüche 1 bis 8,
**dadurch gekennzeichnet,**
**dass** die Vorrichtung des Weiteren eine Saugleiste (35) umfasst, wobei die Vakuumvorrichtung (26) auf der Saugleiste (35) angeordnet ist.

10. Vorrichtung nach einem der Ansprüche 1 bis 9,
**dadurch gekennzeichnet,**
**dass** eine zweite Saugröhre (16) mit einem ersten und einem zweiten Ende,
ein zweiter mindestens einer Saugnapf (12), der an dem ersten Ende der zweiten Saugröhre (16) an die zweite Saugröhre (16) gekoppelt ist, und eine zweite Vakuumvorrichtung (26) zum Schaffen eines Vakuums vorgesehen sind, wobei die zweite Vakuumvorrichtung (26) an dem zweiten Ende der Saugröhre (16) an die Saugröhre (16) gekoppelt ist.

11. Vorrichtung nach Anspruch 10,
**dadurch gekennzeichnet,**
**dass** das jeweilige zweite Ende der zweiten Saugröhre (16) bewegbar in der zweiten Vakuumvorrichtung (26) angeordnet ist, damit der zweite mindestens eine Saugnapf (12) im Verhältnis zu dem Stapel (10) aus flachen Produkten unabhängig von dem mindestens einen Saugnapf (12) veränderbar positioniert ist.

12. Vorrichtung nach Anspruch 11,
**dadurch gekennzeichnet,**
**dass** der Saugmechanismus des Weiteren einen Schieber (20) zum Positionieren der Saugröhre (16) und der zweiten Saugröhre (16) umfasst, wobei der Schieber (20) an das erste Ende der Saugröhre (16) und an das erste Ende der zweiten Saugröhre (16) gekoppelt ist und gleitend im Verhältnis zu der Vakuumvorrichtung (26) angeordnet ist.

13. Vorrichtung nach Anspruch 12,
**dadurch gekennzeichnet,**
**dass** der Schieber (20) gleitend auf der Vakuumvorrichtung (26) angeordnet ist.

14. Verfahren zum Trennen von flachen Produkten von einem Stapel (10) aus flachen Produkten, wobei das Verfahren die folgenden Verfahrensschritte umfasst:
Bereitstellen eines Saugmechanismus mit einer Saugröhre (16) mit einem ersten und einem zweiten Ende, einem mindestens einem Saugnapf (12), der an dem ersten Ende der Saugröhre (16) an die Saugröhre (16) gekoppelt ist, einer Vakuumvorrichtung (26) zum Schaffen eines Vakuums, wobei die Vakuumvorrichtung (26) an dem zweiten Ende der Saugröhre an die Saugröhre gekoppelt ist,
**dadurch gekennzeichnet,dass**
die Saugröhre (16) bewegbar in der Vakuumvorrichtung (26) angeordnet ist;
durch Verändern einer Position des mindestens einen Saugnapfes (12) im Verhältnis zu dem Stapel (10) aus flachen Produkten mittels Bewegen der Saugröhre (16) im Verhältnis zu der Vakuumvorrichtung (26) und **dadurch dass** das Bewegen der Saugröhre (16) relativ zu der Vakuumvorrichtung (26) mittels eines Separaten Schiebers (20) zum Positionieren der Saugröhre (16) durchgeführt wird, wobei der Schieber (20) an das erste Ende der Saugröhre (16) gekoppelt ist und gleitend und verstellbar bezüglich der Vakuumvorrichtung (26) und damit auch dem Stapel (10) angeordnet ist.

15. Verfahren nach Anspruch 14,
**dadurch gekennzeichnet,**
**dass** der Saugmechanismus relativ zu dem Stapel (10) aus flachen Produkten geschwenkt wird, so dass der mindestens eine Saugnapf (12) bewegt wird, um ein unterstes flaches Produkt von einem Stapel (10) aus flachen Produkten anzugreifen.

16. Verfahren nach Anspruch 14, das des Weiteren die folgenden Verfahrensschritte umfasst:
Bereitstellen einer zweiten Saugröhre (16) mit einem jeweiligen ersten und zweiten Ende, einem zweiten mindestens einen Saugnapf (12) der an dem ersten Ende der zweiten Saugröhre (16) an die zweite Saugröhre (16) gekoppelt ist und eine zweite Vakuumvorrichtung (26) zum Schaffen eines Vakuums, wobei die zweite Vakuumvorrichtung (26) an dem zweiten Ende der zweiten Saugröhre (16) an die zweite Saugröhre (16) gekoppelt ist; und
Ändern einer Position des zweiten mindestens einen Saugnapfes (12) im Verhältnis zu dem Stapel (10) aus flachen Produkten durch Bewegen der zweiten Saugröhre (16) im Verhältnis zu der zweiten Vakuumvorrichtung (26).

## Claims

1. A device for separating flat products from a stack (10) of flat products, wherein the device comprises a suction mechanism with the following components:
a suction tube (16) with a first and a second end;
at least one suction cup (12) which is coupled to the suction tube (16) at the first end of the suction tube (16); and
a vacuum device (26) for creating a vacuum, wherein the vacuum device (26) is coupled to the suction tube (16) at the second end of the suction tube (16);
wherein the at least one suction cup (12) is variable in its position relative to the stack (10) of flat products,
**characterised in that** the second end of the suction tube (16) is movably held in the vacuum device (26), and **in that** the suction mechanism additionally comprises a slider (20) for positioning the suction tube (16), wherein the slider (20) is coupled to the first end of the suction tube (16) and is slidably arranged so as to be displaccable relative to the vacuum device (26) and thus also to the stack (10).

2. A device according to claim 1, **characterised in that** the suction mechanism is pivotable relative to the stack (10) of flat products so that the at least one suction cup (12) can be moved in order to grasp the lowermost flat product of the stack (10) of flat products.

3. A device according to claim 1, **characterised in that** the vacuum device (26) has a bore (27), wherein the second end of the suction tube (16) is slidably arranged in the bore (27).

4. A device according to any one of claims 1 to 3, **characterised in that** the slider (20) is slidably arranged on the vacuum device (26).

5. A device according to any one of claims 1 to 4, **characterised in that** the suction mechanism additionally comprises a fixing device for holding the slider (20) in a predetermined position.

6. A device according to any one of claims 1 to 5, **characterised in that** the fixing device comprises a locking screw (22).

7. A device according to any one of claims 1 to 6, **characterised in that** the suction tube (16) extends through the slider.

8. A device according to any one of the preceding claims, **characterised in that** it has a sealing device (28) which is coupled to the suction tube (16) within the vacuum device (26) so that the suction tube can be moved.

9. A device according to any one of claims 1 to 8, **characterised in that** the device additionally comprises a suction rail (35), wherein the vacuum device (26) is arranged on the suction rail (35).

10. A device according to any one of claims 1 to 9, **characterised in that** a second suction tube (16) with a first and a second end, a second at least one suction cup (12) which is coupled to the second suction tube (16) at the first end of the second suction tube (16), and a second vacuum device (26) for creating a vacuum are provided, wherein the second vacuum device (26) is coupled to the suction tube (16) at the second end of the suction tube (16).

11. A device according to claim 10, **characterised in that** the respective second end of the second suction tube (16) is movably arranged in the second vacuum device (26) so that the second at least one suction cup (12) is variable in its position relative to the stack (10) of flat products independently of the at least one suction cup (12).

12. A device according to claim 11, **characterised in that** the suction mechanism additionally comprises a slider (20) for positioning the suction tube (16) and the second suction tube (16), wherein the slider (20) is coupled to the first end of the suction tube (16) and to the first end of the second suction tube (16) and is slidably arranged relative to the vacuum device (26).

13. A device according to claim 12, **characterised in that** the slider (20) is slidably arranged on the vacuum device (26).

14. A method of separating flat products from a stack (10) of flat products, wherein the method comprises the following method steps:
provision of a suction mechanism with a suction tube (16) with a first and a second end, at least onc suction cup (12) which is coupled to the suction tube (16) at the first end of the suction tube (16), and a vacuum device (26) for creating a vacuum, wherein the vacuum device (26) is coupled to the suction tube at the second end of the suction tube,
**characterised in that** the suction tube (16) is movably arranged in the vacuum device (26), **in that** a position of the at least one suction cup (12) relative to the stack (10) of flat products is changed by moving the suction tube (16) relative to the vacuum device (26), and **in that** the movement of the suction tube (16) relative to the vacuum device (26) is executed by means of a separate slider (20) for positioning the suction tube (16), wherein the slider (20) is coupled to the first end of the suction tube (16) and is slidably arranged so as to be displaceable relative to the vacuum device (26) and thus also to the stack (10).

15. A method according to claim 14, **characterised in that** the suction mechanism is pivoted relative to the stack (10) of flat products so that the at least one suction cup (12) is moved in order to grasp a lowermost flat product of a stack (10) of flat products.

16. A method according to claim 14, additionally comprising the following method steps:
provision of a second suction tube (16) with a respective first and second end, a second at least one suction cup (12) which is coupled to the second suction tube (16) at the first end of the second suction tube (16), and a second vacuum device (26) for creating a vacuum, wherein the second vacuum device (26) is coupled to the second suction tube (16) at the second end of the second suction tube (16); and
changing a position of the second at least one suction cup (12) relative to the stack (10) of flat products by moving the second suction tube (16) relative to the second vacuum device (26).

## Revendications

1. Dispositif de séparation de produits plats d'une pile (10) de produits plats, le dispositif comprenant un mécanisme d'aspiration avec les éléments suivants :
un tube d'aspiration (16) avec une première et une deuxième extrémité ;
au moins une première ventouse (12) qui est couplée au tube d'aspiration (16) au niveau de la première extrémité du tube d'aspiration (16) ; et
un dispositif de vide (26) permettant de créer un vide, le dispositif de vide (26) étant couplé au tube d'aspiration (16) au niveau de la deuxième extrémité du tube d'aspiration (16) ;
la au moins une ventouse (12) pouvant être positionnée de façon variable par rapport à la pile (10) de produits plats,
**caractérisé en ce que** la deuxième extrémité du tube d'aspiration (16) est logée de façon mobile dans le dispositif de vide (26), et
le mécanisme d'aspiration comprend en outre un coulisseau (20) de positionnement du tube d'aspiration (16), le coulisseau (20) étant couplé à la première extrémité du tube d'aspiration (16) et étant disposé de façon coulissante et réglable par rapport au dispositif de vide (26) et, par conséquent, également par rapport à la pile (10).

2. Dispositif selon la revendication 1,
**caractérisé en ce que** le mécanisme d'aspiration peut être pivoté par rapport à la pile (10) de produits plats, afin que la au moins une ventouse (12) puisse être déplacée pour saisir le produit plat le plus bas de la pile (10) de produits plats.

3. Dispositif selon la revendication 1,
**caractérisé en ce que** le dispositif de vide (26) présente un alésage (27), la deuxième extrémité du tube d'aspiration (16) étant placée de façon coulissante dans l'alésage (27).

4. Dispositif selon l'une des revendications 1 à 3,
**caractérisé en ce que** le coulisseau (20) est placé de façon coulissante sur le dispositif de vide (26).

5. Dispositif selon l'une des revendications 1 à 4,
**caractérisé en ce que** le mécanisme d'aspiration comprend en outre un dispositif de fixation pour le maintien du coulisseau (20) dans une position prédéterminée.

6. Dispositif selon l'une des revendications 1 à 5,
**caractérisé en ce que** le dispositif de fixation contient une vis de blocage (22).

7. Dispositif selon l'une des revendications 1 à 6,
**caractérisé en ce que** le tube d'aspiration (16) s'étend à travers le coulisseau.

8. Dispositif selon l'une des revendications précédentes,
**caractérisé en ce qu'**il présente un dispositif d'étanchéité (28) qui est couplé au tube d'aspiration (16) à l'intérieur du dispositif de vide (26) de telle manière que le tube d'aspiration peut être déplacé.

9. Dispositif selon l'une des revendications 1 à 8,
**caractérisé en ce que** le dispositif comprend en outre une barre d'aspiration (35), le dispositif de vide (26) étant placé sur la barre d'aspiration (35).

10. Dispositif selon l'une des revendications 1 à 9,
**caractérisé en ce qu'**un deuxième tube d'aspiration (16) avec une première et une deuxième extrémité, une deuxième ventouse (12) minimum couplée au deuxième tube d'aspiration (16) au niveau de la première extrémité du deuxième tube d'aspiration (16), et un deuxième dispositif de vide (26) permettant de créer du vide sont prévus, le deuxième dispositif de vide (26) étant couplé au tube d'aspiration (16) au niveau de la deuxième extrémité du tube d'aspiration (16).

11. Dispositif selon la revendication 10,
**caractérisé en ce que** la deuxième extrémité correspondante du deuxième tube d'aspiration (16) est logée de façon mobile dans le deuxième dispositif de vide (26), afin que la deuxième au moins une ventouse (12) soit positionnée de façon variable par rapport à la pile (10) de produits plats indépendamment de la première ventouse (12).

12. Dispositif selon la revendication 11,
**caractérisé en ce que** le mécanisme d'aspiration comprend en outre un coulisseau (20) de positionnement du tube d'aspiration (16) et du deuxième tube d'aspiration (16), le coulisseau (20) étant couplé à la première extrémité du tube d'aspiration (16) et à la première extrémité du deuxième tube d'aspiration (16) et étant disposé de façon coulissante par rapport au dispositif de vide (26).

13. Dispositif selon la revendication 12,
**caractérisé en ce que** le coulisseau (20) est placé de façon coulissante sur le dispositif de vide (26).

14. Procédé de séparation de produits plats d'une pile (10) de produits plats, le procédé comprenant les étapes suivantes :
mise à disposition d'un mécanisme d'aspiration avec un tube d'aspiration (16) avec
une première et une deuxième extrémité au moins, une ventouse (12), qui est couplée au tube d'aspiration (16) au niveau de la première extrémité du tube d'aspiration (16), un dispositif de vide (26) permettant de créer un vide, le dispositif de vide (26) étant couplé au tube d'aspiration au niveau de la deuxième extrémité du tube d'aspiration,
**caractérisé en ce que** le tube d'aspiration (16) est monté de façon mobile dans le dispositif de vide (26) ;
modification d'une position d'au moins une ventouse (12) par rapport à la pile (10) de produits plats en déplaçant le tube d'aspiration (16) par rapport au dispositif de vide (26), et **en ce que** le déplacement du tube d'aspiration (16) par rapport au dispositif de vide (26) est effectué à l'aide d'un coulisseau (20) séparé de positionnement du tube d'aspiration (16), le coulisseau (20) étant couplé à la première extrémité du tube d'aspiration (16) et étant disposé de façon coulissante et réglable par rapport au dispositif de vide (26) et, par conséquent, également par rapport à la pile (10).

15. Procédé selon la revendication 14,
**caractérisé en ce que** le mécanisme d'aspiration peut être pivoté par rapport à la pile (10) de produits plats, de sorte que la ventouse (12) minimum est déplacée pour saisir le produit plat le plus bas de la pile (10) de produits plats.

16. Procédé selon la revendication 14, comprenant en outre les étapes suivantes :
mise à disposition d'un deuxième tube d'aspiration (16) avec une première et une deuxième extrémité, au moins une deuxième ventouse (12), qui est couplée au deuxième tube d'aspiration (16) au niveau de la première extrémité du deuxième tube d'aspiration (16), et un deuxième dispositif de vide (26) permettant de créer un vide, le deuxième dispositif de vide (26) étant couplé au deuxième tube d'aspiration (16) au niveau de la deuxième extrémité du deuxième tube d'aspiration (16) ; et
modification d'une position de la deuxième ventouse (12) par rapport à la pile (10) de produits plats en déplaçant le deuxième tube d'aspiration (16) par rapport au deuxième dispositif de vide (26).
